# EUROPÄISCHE PATENTSCHRIFT

(11) **EP 0 150 527 B1**
(45) Veröffentlichungstag und Bekanntmachung des Hinweises auf die Patenterteilung: **01.06.1988**
(21) Anmeldenummer: 84201763.4
(22) Anmeldetag: 30.11.1984
(51) Int. Cl.: G04B 39/02

(54) **Wasserdichte Kleinuhr**
Water-resistant watch
Montre étanche

(30) Priorität: 20.12.1983 CH 6771/83
(43) Veröffentlichungstag der Anmeldung: 07.08.1985
(73) Patentinhaber: MONDAINE WATCH LTD, CH-8059 Zürich (CH)
(72) Erfinder: Bettschen, Josef, CH-4511 Niederwil (CH)
(74) Vertreter: Jörchel, Dietrich R.A.

(56) Entgegenhaltungen:
- EP-A- 0 006 077
- CH-A- 214 660
- CH-A- 217 009
- CH-B- 507 548

## Beschreibung

Die Erfindung bezieht sich auf eine wasserdichte Kleinuhr mit einem zwischen dem Uhrglas und einer inneren Schulter des Gehäuses eingeklemmten Dichtungsring.

Bei bekannten Kleinuhren dieser Art wird das Uhrglas im allgemeinen durch einen Glasreif gehalten, welcher den Uhrglasrand mit einer hinreichend starken Kraft derart gegen die innere Gehäuseschulter drücken muss, dass der Dichtungsring zwecks Erzielung einer einwandfreien Wasserdichtheit genügend stark und gleichmässig komprimiert wird. Dazu ist es bisher erforderlich, an den miteinander zu befestigenden Teilen der Kleinuhr genau dimensionierte Passungselemente anzubringen, von denen im Falle des Einsprengens das eine leicht elastisch sein muss, damit das einzupassende Element mit Druck in die entsprechende Eindrehung eingeführt werden kann. Die bisher zum einwandfreien Verschluss einer Kleinuhr erforderlichen engen Toleranzen der miteinander zu verbindenden Teile komplizieren und verteuern die Fertigung und unter Umständen auch die Montage.

Insbesondere ist das Problem, ein aus Kuststoff gefertigtes Formgehäuse, beispielsweise ein rechteckförmiges Gehäuse, vollkommen wasserdicht zu gestalten, noch nicht befriedigend gelöst, da die im allgemeinen als Spritzgussteil hergestellten Kunststoffgehäuse nicht die erforderlichen, engen Toleranzen aufweisen und erst nachbearbeitet werden müssten, was zeitraubend und kostspielig ist.

Eine bekannte wasserdichte Kleinuhr mit den im Oberbegriff des Patentanspruchs 1 angegebenen Merkmalen ist in der EP-A-0 006 077 beschrieben. Danach bestehen die Klemmschieber aus zwei getrennten runden Stiften, die in die jeweils zwischen dem betreffenden Gehäuseflansch und dem benachbarten äusseren Rand des Uhrglases vorgesehenen Schlitze eingeschoben sind. Die Glasränder an den beiden gegenüberliegenden flanschfreien Gehäuseseiten liegen frei und weisen insbesondere Facetten auf, die sich bis zum Rand des Gehäuses erstrecken.

Aus der CH-A-214 660 ist eine ebenfalls mit Klemmschiebern in Form von runden Stiften versehene Kleinuhr bekannt. In diesem Falle sind jedoch die Schlitze, in welche die Stifte zwecks axialer Andrückung des Uhrglases gegen den Dichtungsring einschiebbar sind, aus einander gegenüberliegenden Nuten auf dem Aussenumfang des Gehäusemittelteils und dem Innenumfang einer Lünette gebildet, welche das Gehäusemittelteil umgibt und mit einem radial nach innen gerichteten Flansch auf dem Uhrglasrand aufliegt. Die einen Enden der beiden Stifte sind durch ein einen Bandanschluss bildendes Teil miteinander verbunden, welches im montierten Zustand der Stifte an der Bandanschlusseite des Gehäuses anliegt und dort mit einer Schraube befestigbar ist. Die beiden anderen, auf der gegenüberliegenden Bandanschlusseite des Gehäuses herausragenden Stiftenden sind mit Schrauben versehen, an denen der andere Bandanschluss befestigbar ist.

Der Erfindung liegt die Aufgabe zugrunde, Herstellung und Montage einer wasserdichten Kleinuhr, insbesondere mit einem aus Kunststoff bestehenden, rechteckigen Formgehäuse, zu vereinfachen und so zu gestalten, dass ohne besonderen Aufwand eine zuverlässige Komprimierung des Dichtungsringes und damit eine einwandfreie Wasserdichtheit erzielt wird, wobei es auf exakte Toleranzen der zusammenwirkenden Teile nicht ankommt.

Diese Aufgabe wird erfindungsgemäss durch die im kennzeichnenden Teil des Patentanspruchs 1 angegebenen Merkmale gelöst.

Die erfindungsgemässe Massnahme wird mit Vorteil bei einem aus Kunststoff bestehenden Formgehäuse, insbesondere einem rechteckförmigen Gehäuse, angewandt. Indem die aus Kunststoff oder Metall bestehenden Klemmschieber einfach, nach Art einer Schublade, in die Schlitze unterhalb der radial nach innen ragenden Gehäuseflansche eingeschoben werden, wird die zur einwandfreien und gleichmässigen Komprimierung des Dichtungsringes erforderliche axiale Kraft auf einfache Weise erzielt und so das Gehäuse hermetisch verschlossen. Zum Öffnen der Kleinuhr brauchen die Klemmschieber lediglich seitlich wieder herausgezogen zu werden.

Da ferner die Schenkel der Klemmschieber ohne weiteres elastisch biegsam gestaltet werden können, betrifft die Erfindung im Prinzip auch ovale Kleinuhren und allgemein Uhrgehäuse, die an gegenüberliegenden Seiten in irgendeiner Form gekrümmte obere Randabschnitte aufweisen. Beim Einschieben der Klemmschieber passen sich dann die elastisch biegsamen Schenkel, die gegebenenfalls bereits eine ungefähr der gekrümmten Gestalt der betreffenden Randabschnitte entsprechende Krümmung aufweisen können, der Form der Schlitze und damit den betreffenden Randabschnitten an.

Zweckmässige Ausgestaltungen einer Kleinuhr nach der Erfindung ergeben sich aus den abhängigen Ansprüchen.

Die Erfindung wird anhand der Zeichnungen an drei Ausführungsbeispielen näher erläutert. Es zeigen:
Figur 1 eine Draufsicht auf eine erste Ausführungsform einer Armbanduhr nach der Erfindung,
Figur 1 a eine schematische Darstellung, welche das Einschieben der Klemmschieber und deren Lage in der fertig montierten Uhr, deren übrige Teile nur strichpunktiert angedeutet sind, veranschaulicht,
Figur 2 einen Teilschnitt längs der Linie 11-11 nach Figur 1 in vergrösserter Darstellung,
Figur 3 einen Teilschnitt längs der Linie 111-111 nach Figur 1 ebenfalls in vergrösserter Darstellung,
Figur 4 eine Draufsicht auf einen Klemmschieber,
Figur 5 eine Seitenansicht des Klemmschiebers nach Figur 4,
Figur 6 einen der Darstellung nach Figur 2 entsprechenden Teilschnitt einer zweiten Ausführungsform einer Armbanduhr nach der Erfindung,
Figur 7 eine Draufsicht auf eine dritte Ausführungsform,
Figur 8 einen Teilschnitt längs der Linie VIII-Vlll nach Figur 7,
Figur 9 eine Draufsicht auf den Klemmschieber der Uhr nach Figur 7 und
Figur 10 eine Seitenansicht dieses Klemmschiebers.

Nach den Figuren 1 bis 3 weist die Armbanduhr ein aus Kunststoff bestehendes, rechteckförmiges Gehäuse 1, vorzugsweise in Form eines Spritzgussteils, auf, bei dem Gehäusemittelteil und Boden einteilig ausgebildet sind. Am oberen Rand des rechteckförmigen Gehäuses 1 sind an den gegenüberliegenden Längsseiten Ansätze 2 mit radial nach innen vorspringenden Flanschen 3 angeformt, die je eine sich über die gesamte Länge der betreffenden Gehäuseseite erstreckende innere Gehäusenut 4 begrenzen. An den beiden flanschfreien Gehäuseseiten, bei denen es sich um die mit Bandanschlüssen 12 versehenen Schmalseiten handelt, liegt der obere Gehäuserand 5 in Höhe des den Boden der Nut 4 bildenden inneren Gehäusewandabschnitts.

Im betrachteten Beispiel weist die Armbanduhr ein topfförmiges Uhrglas 6 mit einem radial nach aussen vorspringenden Rand 6a auf. Zwischen der Unterseite dieses Uhrglasrandes 6a und einer am Gehäuse 1 vorgesehenen inneren Schulter 9 ist ein Dichtungsring 7 eingefügt, dessen radial innerer Bereich etwas dünner als der übrige Ringbereich ist und den Rand des Zifferblattes 10 überlappt, das oberhalb des Uhrwerkes 11 angeordnet ist.

Zum Verschliessen des Gehäuses 1 und zum Anpressen des Uhrglases 6 gegen den Dichtungsring 7 sind zwei bügelförmige Klemmschieber 8, 8a vorgesehen, die in der Draufsicht nach Figur 4 etwa die Gestalt eines eckigen U haben und zwei an einem Basisteil 8 angeformte Schenkel 8a aufweisen. Die Abmessungen dieser Klemmschieber sind so gewählt, dass sie mit ihren Schenkeln 8a von den flanschfreien Gehäuseschmalseiten her in die Schlitze einschiebbar sind, die sich zwischen jedem der Flansche 3 und dem Uhrglasrand 6a befinden und einen Teil der Gehäusenuten 4 einschliessen. Figur 1 a veranschaulicht die in Richtung der Pfeile einzuschiebenden Klemmschieber 8, 8a und deren mit ausgezogenen Linien dargestellte Lage in der fertig zusammengesetzten Armbanduhr, deren übrige Teile nur strichpunktiert gezeigt sind. Die Anordnung ist so getroffen, dass bei noch nicht angebrachten Klemmschiebern und lose auf dem Dichtungsring 7 aufgesetzten Uhrglas 6 der Abstand zwischen der Unterseite der Flansche 3 und der Oberseite des Uhrglasrandes 6a um so viel kleiner als die Dicke der Schenkel 8a der Klemmschieber ist, dass beim Einschieben derselben das Uhrglas 6 unter hinreichender Komprimierung des Dichtungsringes 7 entsprechend abwärts gedrückt wird. Die Schenkel 8a der beiden Klemmschieber sind jeweils etwa halb so lang wie eine Gehäuselängsseite, so dass im montierten Zustand die erwähnten Schlitze praktisch vollständig durch die Schenkel 8a ausgefüllt und daher die betreffenden Glasränder über ihre gesamte Länge durch die Schenkel 8a angepresst werden.

Wie in den Darstellungen nach den Figuren 3 und 5 zu sehen, ist der Basisteil 8 jedes Klemmschiebers an seiner Unterseite gestuft derart ausgebildet, dass der den Schenkeln 8a zugewandte, nach innen versetzte Flächenabschnitt 8b in der gleichen Ebene liegt wie die Unterseite der Schenkel 8a und daher im vollständig eingeschobenen Zustand den Uhrglasrand 6a an den flanschfreien Gehäuseseiten übergreift (Figur 3), während der andere Flächenabschnitt 8c auf dem oberen Gehäuserand 5 aufliegt. Die Dicke des Basisteils 8 ist ferner um so viel grösser als die Dicke der Schenkel 8a, dass die freiliegende Oberseite des Basisteils 8 jedes Klemmschiebers im montierten Zustand in der gleichen Ebene wie die Aussenseite des Uhrglases 6 liegt. Im betrachteten Beispiel sind die Enden 8d der Schenkel 8a zur Erleichterung des Einschiebens keilförmig verjüngt, und ausserdem hat der Basisteil 8 die Aussenseiten der Schenkel 8a seitlich etwas überragende Enden 8e.

Wie in Figur 2 dargestellt, überragen im betrachteten Beispiel die Flansche 3 nicht den Uhrglasrand 6a, so dass beim Zusammensetzen der Uhr das Uhrglas 6 bequem von der Oberseite her in das Gehäuse 1 eingeführt und auf dem Dichtungsring 7 abgesetzt werden kann. Zur Vervollständigung der Montage werden dann lediglich die beiden Klemmschieber, nach Art von Schubladen, unter die Flansche 3 in die erwähnten Schlitze eingeschoben, bis der Basisteil 8 der Klemmschieber den Uhrglasrand 6a übergreift und an der Seitenwand des Uhrglases 6 anliegt. Es haben dann die Schenkel 8a der Klemmschieber einerseits und deren Basisteile 8 andererseits die Funktion eines das Uhrglas haltenden und andrückenden Glasreifs. Durch den zwischen den inneren Enden der Flansche 3 und der Seitenwand des Uhrglases 6 vorhandenen Spalt sind die Schenkel 8a der Klemmschieber teilweise sichtbar.

Die Klemmschieber können aus Metall oder aus Kunststoff gefertigt sein und tragen zum dekorativen Äusseren der Kleinuhr bei, wobei sie sich im Aussehen, also insbesondere im Material und/ oder in der Farbe, vom Gehäuse 1 unterscheiden können.

Das in Figur 6 dargestellte zweite Ausführungsbeispiel weist die gleichen, mit denselben Bezugszeichen versehenen Teile wie das erste Ausführungsbeispiel nach den Figuren 1 bis 5 auf und unterscheidet sich lediglich dadurch, dass die radial nach innen ragenden Flansche 3 des Gehäuses 1 den Uhrglasrand 6a überlappen, so dass die die inneren Gehäusenuten 4 einschliessenden Schlitze, in denen die Schenkel 8a der Klemmschieber eingeschoben sind, praktisch geschlossen sind. In diesem Falle wird beim Zusammensetzen der Uhr das Uhrglas 6 an der einen flanschfreien Schmalseite des Gehäuses 1, nach Art einer Schublade, eingeschoben, wobei der Uhrglasrand 6a unter die Flansche 3 greift. Anschliessend werden dann, wie beim ersten Ausführungsbeispiel, die beiden Klemmschieber unter Komprimierung des Dichtungsringes 7 eingeschoben.

Die Erfindung betrifft auch Kleinuhren, deren die Öffnung für das Uhrglas begrenzender Rand gekrümmt ist, insbesondere Kleinuhren ovaler Gestalt. Die zu verwendenden Klemmschieber haben dann elastisch biegsame Schenkel, die vorzugsweise bereits eine der gebogenen Randform ungefähr entsprechende Krümmung haben und sich beim Einschieben den gekrümmten Schlitzen zwischen Flansch und Uhrglasrand anpassen. Auch ist dann der Basisteil der Klemmschieber in seiner Form der gebogenen Gestalt der flanschfreien Gehäuseseiten angepasst.

Auf den Figuren 7 bis 10 ist ein derartiges Ausführungsbeispiel, nämlich eine Armbanduhr mit einem ovalen Gehäuse 21, dargestellt. Das Gehäuse 21 weist an seinen gegenüberliegenden, schwach gekrümmten Seiten radial nach innen vorspringende Flansche 13 auf. Das ovale Uhrglas 16 ist wiederum topfförmig ausgebildet und hat einen radial nach aussen vorspringenden Rand 16a, der unter Zwischenlage eines Dichtungsringes 17 auf einer inneren Gehäuseschulter liegt. Der Dichtungsring 17 überlappt das auf dem Uhrwerk 11 angeordnete Zifferblatt 20. Die Flansche 13 und der Uhrglasrand 16a begrenzen entsprechend gekrümmte, innere Schlitze. Die aus einem elastisch biegbaren Material bestehenden Klemmschieber 18, 18a haben ein Basisteil 18, dessen gebogene Gestalt der Krümmung des Gehäuses 21 an seinen die Bandanschlüsse 22 aufweisenden Seiten angepasst ist, und leicht gebogene Schenkel 18a, deren Form ungefähr der Krümmung der die Flansche 13 aufweisenden Gehäuseseiten entspricht. Beim Einschieben der Klemmschieber passen sich die Schenkel 18a dem Verlauf der Schlitze zwischen den Flanschen 13 und dem Uhrglasrand 16a an. Dabei wird das Uhrglas 16 unter Komprimierung des Dichtungsringes 17 entsprechend nach unten gedrückt. Es entsteht auf diese Weise wiederum eine zuverlässige Flächendichtung, welche die einwandfreie Dichtheit der Armbanduhr garantiert. Die auf dem oberen Uhrglasrand an den Bandanschlusseiten aufliegenden Basisteile 18 der Klemmschieber, die im betrachteten Beispiel im äusseren Bereich eine Abschrägung aufweisen, haben wiederum die Funktion von Glasreifabschnitten und bestimmen durch ihre beliebige dekorative Gestaltung massgebend auch das äussere Aussehen der Uhr.

Die Anordnung kann auch so getroffen sein, dass sich die die erwähnten Schlitze begrenzenden oberen Flansche des Gehäuses längs der Bandanschlusseiten des Gehäuses erstrecken und dementsprechend das Einschieben der Klemmschieber von den andern beiden Gehäuseseiten her erfolgt.

Obwohl die Klemmschieber im montierten Zustand durch den komprimierten Dichtungsring im allgemeinen so stark festgeklemmt sind, dass keine zusätzliche Befestigung erforderlich ist, kann gegebenenfalls eine zusätzliche Fixierung vorgesehen sein. So können zum Beispiel die Basisteile 8 bzw. 18 am Gehäuse 1 festgeschraubt oder auf andere Weise verriegelt werden. Es ist auch möglich, Basisteile oder Schenkel durch Rastung bzw. Rastelemente zusätzlich zu fixieren.

## Patentansprüche

1. Wasserdichte Kleinuhr mit einem zwischen dem Uhrglas (6; 16) und einer inneren Schulter des Gehäuses (1; 21 ) eingeklemmten Dichtungsring (7; 17), mit am oberen Rand des Gehäuses (1; 21) an gegenüberliegenden Seiten radial nach innen vorspringenden Flanschen (3; 13), deren Unterseite im Abstand vom Uhrglasrand (6a; 16a) liegt, und mit Klemmschiebern (8a; 18a), die von einer der flanschfreien Gehäuseseiten her in die Schlitze, die sich zwischen jedem der Flansche (3; 13) und dem Uhrglasrand (6a; 16a) befinden, unter Komprimierung des Dichtungsrings (7; 17) einschiebbar sind, dadurch gekennzeichnet, dass zwei, je aus einem Basisteil (8; 18) und zwei Schenkeln (8a; 18a) bestehende bügelförmige Klemmschieber vorgesehen sind, deren Schenkel von gegenüberliegenden Gehäuseseiten her in die Schlitze einschiebbar sind und im montierten Zustand wenigstens näherungsweise die gesamte Länge der Schlitze ausfüllen, und dass die Basisteile (8; 18) der beiden Klemmschieber an den flanschfreien Gehäuseseiten jeweils den Uhrglasrand (6a; 16a) übergreifen.

2. Wasserdichte Kleinuhr nach Anspruch 1, dadurch gekennzeichnet, dass die Schenkel (18a) der vorzugsweise aus Kunststoff oder Metall bestehenden Klemmschieber (18, 18a) elastisch biegbar sind und sich daher einer gegebenenfalls vorhandenen Krümmung der Schlitze und damit der betreffenden Uhrglasränder anpassen können und dass der Basisteil (18) des Klemmschiebers der gegebenenfalls vorhandenen Krümmung der Gehäuse- bzw. Uhrglas-Randabschnitte, auf denen er aufliegt, angepasst ist.

3. Wasserdichte Kleinuhr nach einem der Ansprüche 1 und 2, dadurch gekennzeichnet, dass der die beiden Schenkel (8a) verbindende Basisteil (8) jedes Klemmschiebers an seiner Unterseite gestuft ist, wobei der den Schenkeln (8a) zugewandte, nach innen versetzte Flächenabschnitt (8b) in der gleichen Ebene liegt wie die Unterseite der Schenkel (8a) und der andere Flächenabschnitt (8c) auf dem oberen Gehäuserand (5) der betreffenden flanschfreien Gehäuseseite aufliegt.

4. Wasserdichte Kleinuhr nach einem der Ansprüche 1 bis 3, dadurch gekennzeichnet, dass das Uhrglas (6) topfförmig ausgebildet ist und einen radial nach aussen vorspringenden Rand (6a) hat, wobei der Basisteil (8) der Klemmschieber vorzugsweise so dick ausgebildet ist, dass seine Oberseite in der gleichen Ebene wie die Aussenseite des Uhrglases (6) liegt.

5. Wasserdichte Kleinuhr nach einem der Ansprüche 1 bis 4, dadurch gekennzeichnet, dass die radial nach innen vorspringenden Flansche (3) des Gehäuses (1) den Uhrglasrand (6a) nicht überlappen und daher im Falle eines topfförmigen Uhrglases (6) mit radial nach aussen vorspringendem Uhrglasrand (6a) zwischen Flanschen (3) und Seitenwand des Uhrglases (6) ein Spalt verbleibt, in welchem die Schenkel (8a) der Klemmschieber teilweise sichtbar sind.

6. Wasserdichte Kleinuhr nach einem der Ansprüche 1 bis 4, dadurch gekennzeichnet, dass die nach innen vorspringenden Flansche des Gehäuses den Uhrglasrand überlappen.

7. Wasserdichte Kleinuhr nach einem der Ansprüche 1 bis 6, dadurch gekennzeichnet, dass sich die Enden (8d) der Schenkel (8a) der Klemmschieber keilförmig verjüngen.

8. Wasserdichte Kleinuhr nach einem der Ansprüche 1 bis 7, dadurch gekennzeichnet, dass der Basisteil (8) der Klemmschieber die Aussenseiten der Schenkel (8a)seitlich überragende Enden hat.

9. Wasserdichte Kleinuhr nach einem der Ansprüche 1 bis 8, dadurch gekennzeichnet, dass die Klemmschieber (8, 8a) im montierten Zustand zusätzlich fixierbar sind.

10. Wasserdichte Kleinuhr nach einem der Ansprüche 1 bis 9, dadurch gekennzeichnet, dass sich die Klemmschieber (8, 8a) im Material und/ oder in der Farbe vom Gehäuse (1) unterscheiden.

11. Wasserdichte Kleinuhr nach einem der Ansprüche 1 bis 10, dadurch gekennzeichnet, dass das Gehäuse (1) ein aus Kunststoff bestehendes, vorzugsweise rechteckförmiges Formgehäuse ist, wobei sich die Flansche (3) vorzugsweise längs der nicht die Bandanschlüsse (12) aufweisenden Seiten erstrecken.

## Revendications

1. Montre étanche comprenant une garniture d'étanchéité (7; 17) disposée entre la glace (6; 16) et une portée intérieure du boîtier (1; 21), le bord supérieur du boîtier étant muni sur deux côtés opposés, de rebords (3; 13) faisant saillie radialement vers l'intérieur et dont la face inférieure est située à une certaine distance du bord de la glace (6a; 16a) et comprenant également des clavettes de verrouillage (8a; 18a) engageables, par l'un des côtés du boîtier non munis de rebords, dans les fentes formées entre chaque rebord (3; 13) et le bord de la glace (6a; 16a), en comprimant la garniture d'étanchéité (7; 17), caractérisé en ce qu'il est prévu deux clavettes en forme d'arceau constituée chacune d'une base (8; 18) et de deux bras (8a; 18a), les bras de ces clavettes étant engageables dans les fentes de deux côtés opposés du boîtier et remplissant au moins approximativement toute la longueur des fentes à l'état monté, et en ce que les bases (8; 18) des deux clavettes s'étendent chacune sur le bord de la glace (6a; 16a) sur les côtés du boîtier non munis de rebords.

2. Montre étanche selon la revendication 1, caractérisée en ce que les bras (18a) des clavettes (18; 18a), de préférence en matière synthétique ou en métal, sont élastiquement flexibles et peuvent par conséquent s'adapter à une courbure éventuelle des fentes et des bords de la glace et en ce que la base (18) de la clavette est adaptée à la courbure éventuelle de la partie du boîtier, respectivement de la glace sur laquelle elle repose.

3. Montre étanche selon l'une des revendication 1 ou 2, caractérisé en ce que le base (8) reliant les deux bras (8a) de chacune des clavettes est étagée sur sa face inférieure, la face de cette partie étagée située du côté des bras (8b) étant dans le même plan que le côté inférieur des bras (8a), tandis que l'autre face (8c) de cette partie étagée repose sur le bord supérieur du boîtier (5) du côté du boîtier libre de rebord correspondant.

4. Montre étanche selon l'une des revendications 1 à 3, caractérisée en ce que la glace (6) est en forme de calotte et présente un bord en forme de talon (6a) dirigé radialement vers l'extérieur, la base (8) des clavettes étant de préférence d'une épaisseur telle que sa face supérieure est dans le même plan que la face extérieure de la glace (6).

5. Montre étanche selon l'une des revendications 1 à 4, caractérisée en ce que les rebords faisant saillie vers l'intérieur (3) du boîtier (1 ) ne recouvrent pas le bord de la glace (6a) et que par conséquent, dans le cas d'une glace calotte (6) à talon (6a), une fente subsiste entre les rebords (3) et la paroi latérale de la glace (6), fente dans laquelle les bras (8a) des clavettes sont partiellement visibles.

6. Montre étanche selon l'une des revendications 1 à 4, caractérisée en ce que les rebords faisant saillie vers l'intérieur recouvrent le bord de la glace.

7. Montre étanche selon l'une des revendications 1 à 6, caractérisé en ce que les extrémités (8d) des bras (8a) des clavettes présentent un amincissement en forme de coin.

8. Montre étanche selon l'une des revendications 1 à 7, caractérisée en ce que la base (8) des clavettes présente des extrémités dépassant latéralement les côtés extérieurs des clavettes (8a).

9. Montre étanche selon l'une des revendications 1 à 8, caractérisée en ce que les clavettes (8, 8a) sont additionnellement fixables à l'état monté.

10. Montre étanche selon l'une des revendications 1 à 9, caractérisée en ce que les clavettes (8, 8a) sont en un matériau et/ou d'une couleur différente du boîtier (1 ).

11. Montre étanche selon l'une des revendications 1 à 10, caractérisée en ce que le boîtier (1 ) est un boîtier de forme en matière synthétique, de préférence rectangulaire, les rebords (3) s'étendant de préférence le long des côtés ne présentant pas de moyen de fixation d'un bracelet (12).

## Claims

1. A water-tight watch with a packing (7, 17) gripped between the watch glass (6,16) and a inner shoulder of the case (1, 21), with flanges (3, 13) which project radially inwards at the upper edge of the case (1,21) on opposite sides and the underside of which is at a distance from the watch-glass edge (6a, 16a), and with clamping slide (8a, 18a) which can be pushed from one of the flange-free case sides into the slits located between each of the flanges (3, 13) and the watch-glass edge (6a, 16a), the packing (7, 17) being compressed at the same time, characterised by the fact that there are two shackleshaped clamping slides, each consisting of a base part (8, 18) and two legs (8a, 18a), which can be pushed into the slits on opposite sides of the case and, in the assembled state, extend at least approximately over the entire length of the slits, and that the base parts (8, 18) of the two clamping sides engage over the watch-glass edge (6a, 16a) on the flange-free case sides.

2. A water-tight watch as claimed in claim 1, characterized by the fact that the legs (18a) of the clamping slides (18, 18a), preferably consisting of plastic or metal, are elastically flexible and can therefore match a possible curvature of the slits and consequently of the respective watch-glass edges, and that the base part (18) of the clamping slide matches the possible curvature of the case or watch-glass edge portions on which it rests.

3. A water-tight watch as claimed in one of claims 1 and 2, characterized by the fact that the base part (8) of each clamping slide, the said base part connecting the two legs (8a), is stepped on its underside, the inwardly offset surface portion (8b) facing the legs (8a) lying in the same plane as the underside of the legs (8a) and the other surface portion (8c) resting on the upper case edge (5) of the respective flange-free side of the case.

4. A water-tight watch as claimed in one of claims 1 to 3, characterized by the fact that the watch glass (6) is pot-shaped and has an edge (6a) projecting radially outwards, the base part (8) of the clamping slides preferably being so thick that its topside lies in the same plane as the outside of the watch glass (6).

5. A water-tight watch as claimed in any one of claims 1 to 4, characterized by the fact that the flanges (3) of the case (1), which project radially inwards, do not overlap the watch-glass edge (6a), and consequently, as regards a pot-shaped watch glass (6) with a watch-glass edge (6a) projecting radially outwards, there remains between the flanges (3) and side wall of the watch glass (6) a gap in which the legs (8a) of the clamping slide are partially visible.

6. A water-tight watch as claimed in one of claims 1 to 4, characterized by the fact that the inward-projecting flanges of the case overlap the watch-glass edge.

7. A water-tight watch as claimed in one of claims 1 to 6, characterized by the fact that the ends (8d) of the legs (8a) of the clamping slides taper in the form of a wedge.

8. A water-tight watch as claimed in one of claims 1 to 7, characterized by the fact that the base part (8) of the clamping slides has ends which project laterally beyond the outsides of the legs (8a).

9. A water-tight watch as claimed in one of claims 1 to 8, characterized by the fact that the clamping slides (8, 8a) can be fixed additionally in the assembled state.

10. A water-tight watch as claimed in one of claims 1 to 9, characterized by the fact that the clamping slides (8, 8a) differ in terms of material and/or from the case (1 ).

11. A water-tight watch as claimed in one of claims 1 to 10, characterized by the fact that the case (1) is a preferably rectangular molded case consisting of plastic, the flanges (3) preferably extending along the sides not possessing the wristlet lugs (12).
